# EUROPÄISCHE PATENTANMELDUNG

(11) **EP 1 801 027 A1**
(43) Veröffentlichungstag der Anmeldung: **27.06.2007**
(21) Anmeldenummer: 05090348.3
(22) Anmeldetag: 23.12.2005
(51) Int. Cl.: B65D 43/16, B65D 43/22

(54) **Einteiliger Umzugsbehälter**

(71) Anmelder: Jähnke, Silvio, 14550 Götz (DE)
(72) Erfinder: Jähnke, Silvio, 14550 Götz (DE)
(74) Vertreter: Theobald, Andreas

(57) **Zusammenfassung**

Die vorliegende Erfindung betrifft einen einstückigen Umzugsbehälter (1). Der Umzugsbehälter (1) weist ein Kastenelement und einen Deckel auf. Der Umzugsbehälter (1) ist aus thermoplastischem Kunststoff gebildet. Das Kastenelement umfasst einen Boden (3) und mindestens drei Seitenwände (5a, 5b, 5c, 5d). Der Deckel umfasst mindestens ein erstes Deckelelement (7a), das über mindestens einen ersten Sollknickstellenbereich (9a) mit mindestens einer ersten Seitenwand (5a) verbunden und gegenüber der mindestens einen ersten Seitenwand (5a) klappbar ist.

## Beschreibung

Die Erfindung betrifft einen einteiligen Umzugsbehälter aus thermoplastischem Kunststoff.

Wenn Umzugsgut transportiert oder gelagert werden soll, werden oft Kartons verwendet, die aus Pappe bestehen. Diese Kartons sind im allgemeinen einstückig und weisen Knickstellen auf, durch die ein Boden, Seitenwände und Deckel definiert werden. Wenn der Karton in Benutzung ist, ist die Pappe derart gefaltet, dass sich Seitenwände senkrecht zu dem Boden und dem Deckel erstrecken. Wenn der Karton nicht in Benutzung ist, wird die Faltung derart gelöst, dass Seitenwände sowie Boden und Deckel parallel zueinander liegen, sodass eine zweilagige Pappe erhalten wird, die leicht gestapelt werden kann. Derartige Pappkartons können jedoch häufig nur einmal verwendet werden, da sie nicht sehr stabil sind und daher leicht reißen. Zudem können die Pappkartons bei Feuchtigkeit leicht aufweichen und somit unbrauchbar werden. Ein weiterer Nachteil derartiger Kartons ist, dass der Deckel nur leicht ineinander gesteckt ist und bei einem umfallenden Karton leicht aufspringen kann, sodass das Umzugsgut oder Gegenstände herausfallen. Obwohl sie relativ kostengünstig herstellbar sind, stellen sie aufgrund ihres großen Verschleißes einen erheblichen Kostenfaktor dar.

Aus der DE 41 21 963 A1 ist ein weiterer Behälter zum Transport und zur Lagerung von Gegenständen bekannt. Der Behälter weist ein Bodenteil und diesen gegenüber durch Biegefalze senkrecht aufrichtbare Stirn- und Seitenwände auf. Der Behälter besteht aus Kunststoff. Dieser Behälter ist zwar stabiler, als entsprechende Behälter aus Karton, es ist aber ein Nachteil, dass er keinen Deckel aufweist. Dadurch können beim Transport in dem Behälter befindliche Gegenstände herausfallen. Weiterhin können Behälter, wenn sie Gegenstände enthalten, schlecht gestapelt werden, weil ohne Deckel keine stabile Unterlage für einen weiteren Behälter bereitgestellt wird.

In der GB 1 531 235 wird ein Behälter beschrieben, der einen Körper und einen Deckel aufweist. Der Körper ist aus Pappe oder thermoplastischem Material hergestellt. Wenn der Behälter in Gebrauch ist, wird der Deckel, der Biegefalzen aufweist, in den Körper eingeklappt.

Weiterhin beschreibt die FR 27 100 31 eine Verpackungsbox aus thermoplastischem Kunststoff. Die Verpackungsbox dient zur Aufnahme von Lebensmitteln und besteht aus einer aus Boden und Seitenwänden gebildeten Schale und einem Deckel. Die Schale und der Deckel weisen auf eine umlaufende Randfläche zur Bildung eines Klemmverschlusses mittels einer in der Randfläche des Deckels umlaufender Nut und einem darin eingreifenden umlaufenden Steg in der Randfläche der Schale oder umgekehrt auf. Eine derartige Verpackungsbox dient jedoch nur zum einmaligen Gebrauch und kann nur mit einem Inhalt von geringem Gewicht befüllt werden.

### Zugrundeliegende Aufgabe

Der Erfindung liegt die Aufgabe zugrunde, einen Umzugsbehälter bereitzustellen, der stabil, kostengünstig herstellbar, bei leerem und gefülltem Zustand stapelbar ist und mehrmals verwendet werden kann.

### Erfindungsgemäße Lösung

Diese Aufgabe ist erfindungsgemäß mit einem Umzugsbehälter gemäß Anspruch 1 gelöst.

Erfindungsgemäß weist der Umzugsbehälter ein Kastenelement und einen Deckel auf. Der Umzugsbehälter ist einstückig ausgebildet und aus thermoplastischem Kunststoff hergestellt. Das Kastenelement weist einen Boden und mindestens drei Seitenwände auf, die winkelig zu dem Boden angeordnet sind. Bevorzugt weist das Kastenelement vier Seitenwände auf. Der Deckel weist mindestens ein erstes Deckelelement auf, das über mindestens einen ersten Sollknickstellenbereich derart mit einer ersten Seitenwand verbunden ist, dass es gegenüber der ersten Seitenwand durch den mindestens einen ersten Sollknickstellenbereich klappbar ist. Der erste Sollknickstellenbereich erstreckt sich entlang der Länge der Grenzfläche zwischen der ersten Seitenwand und dem ersten Deckelelement. Ein Sollknickstellenbereich ist ein Bereich mit erhöhter Flexibilität und Biegsamkeit.

Durch die Ausbildung des Kastenelements, das keine Sollknickstellenbereiche aufweist, sondern als ein stabiler Formkörper ausgebildet ist, der einen Boden und sich winkelig dazu erstreckende Seitenwände aufweist, wird ein stabiles Kastenelement zur Lagerung und Transport von Umzugsgut erhalten, das keine potentiellen Bruchstellen aufweist. Zudem weist der Umzugsbehälter einen Deckel auf, der das Herausfallen von Umzugsgut während des Transports verhindert und zudem eine stabile Unterlage für weitere Umzugsbehälter bildet, die darüber sicher gestapelt werden können. Weiterhin besteht der Umzugsbehälter aus thermoplastischem Kunststoff. Der thermoplastische Kunststoff ist vorteilhaft Polyethylen. Thermoplastische Kunststoffe, insbesondere Polyethylen, sind recyclingfähig, d.h., der Umzugsbehälter kann einerseits aus recyceltem, thermoplastischem Kunststoff hergestellt sein und andererseits bei starker Abnutzung recycelt werden. Daher ist der Umzugsbehälter sehr kostengünstig. Zudem werden die Herstellungskosten des Umzugsbehälters weiterhin durch die einstückige Ausbildung des Umzugsbehälters minimiert, da hierdurch nur ein Werkzeug zur Herstellung des Umzugsbehälters erforderlich ist, sodass Gerätekosten und Arbeitskosten reduziert sind. Beispielsweise wird der Umzugsbehälter in einem Presswerkzeug gepresst oder in einer Gussform spritzgegossen. Ein derartiger Umzugsbehälter ist kostengünstig herstellbar, stabil, stapelbar und mehrmals verwendbar.

### Vorteilhafte Weiterbildungien der Erfindung

Bei einer vorteilhaften Weiterbildung der Erfindung umfasst der erste Sollknickstellenbereich mindestens zwei, vorteilhaft mindestens drei erste Sollknickstellen auf. Die Sollknickstellen verlaufen parallel zueinander und stellen Sollknicklinien dar.

Im geöffneten Zustand des Umzugsbehälters erstreckt sich das erste Deckelelement vorteilhaft nahezu parallel zu der ersten Seitenwand und muss daher, wenn der Umzugsbehälter verschlossen wird, um 270 Grad in eine Position geklappt werden, sodass der erste Sollknickstellenbereich beim Klappen einer großen Spannung ausgesetzt wird. Die Spannung kann so groß werden, dass der erste Sollknickstellenbereich dieser mechanischen Belastung nicht standhält und reißt. Die Ausgestaltung des Sollknickstellenbereiches in Form mehrerer Sollknickstellen dient dazu, die Spannung zu verringern. Wenn drei Sollknickstellen zwischen dem Deckelelement und der Seitenwand bereitgestellt werden, muss sich jede Sollknickstelle beim Klappen des Deckelelements von dem geöffneten Zustand des Umzugsbehälters in seinen geschlossenen Zustand nur bis ca. 90 Grad biegen, sodass die Spannung an jeder einzelnen Sollknickstelle geringer ist. Je größer die Anzahl der Sollknickstellen ist, desto leichter kann das erste Deckelelement geklappt werden. Bei einer Vielzahl von Sollknickstellen kann das Deckelelement in einer teilweise kreisförmigen Bewegung umgeklappt werden, wobei an jeder Sollknickstelle nur eine geringe Spannung anliegt. Durch die Bereitstellung von mindestens zwei, vorteilhaft drei Sollknickstellen wird einerseits eine geringere Materialbeanspruchung an den Sollknickstellen erreicht und andererseits ein Klappen des Deckelelementes ohne Kraftaufwand ermöglicht. Zudem wird die Bruchgefahr in dem Sollknickstellenbereich vermindert.

Vorteilhafterweise ist die Sollknickstelle eine Stelle, die eine geringere Dicke aufweist als das sie umgebende Material, insbesondere als die Dicke des Deckelelementes, das die Sollknickstelle aufweist. Die geringere Dicke erhöht die Flexibilität der Sollknickstelle. Wenn der erste Sollknickstellenbereich beispielsweise zwei Sollknickstellen aufweist, ist die erste Sollknickstelle benachbart zu der ersten Seitenwand und zu einem ersten Bereich des Sollknickstellenbereiches angeordnet, der eine Dicke aufweist, die größer ist als die Dicke der ersten Sollknickstelle. An diesen ersten Bereich grenzt wiederum eine zweite Sollknickstelle, die eine Dicke aufweist, die geringer ist als die Dicke des ersten Bereiches. Die zweite Sollknickstelle grenzt an das Deckelelement an, das eine Dicke aufweist, die größer ist als die Dicke der zweiten Sollknickstelle, wobei der erste Bereich und die Sollknickstellen parallel zueinander sind. Durch eine Vielzahl an Variationen der Dicke des ersten Sollknickstellenbereiches kann eine Vielzahl an Sollknickstellen ausgebildet werden.

Wenn der erste Sollknickstellenbereich nur eine Sollknistelle umfasst, ist die Sollknickstelle vorteilhaft 1,5 bis 3,5 cm, noch vorteilhafter 2,0 bis 3,0 cm, breit. Wenn der erste Sollknickstellenbereich mindestens zwei Sollknickstellen aufweist, ist jede Sollknickstelle vorteilhaft 0,1 bis 2,0 cm, noch vorteilhafter 0,5 bis 1,5 cm, breit. Die Länge der Sollknickstelle entspricht in jedem Fall der Länge der Grenzfläche zwischen der ersten Seitenwand und dem ersten Deckelelement. Durch die Breite der Sollknickstelle kann die Spannung, die beim Klappen des ersten Deckelelementes an die Sollknickstelle angelegt wird, bestimmt werden. Je breiter die Sollknickstelle ist, desto größer ist der Bereich, an den die Spannung angelegt wird und desto geringer ist die Spannung an den einzelnen Punkten der Sollknickstelle, aus denen sich die Sollknickstelle zusammensetzt.

In einer vorteilhaften Ausführungsform umfasst der Deckel mindestens ein zweites Deckelelement, das über einen zweiten Sollknickstellenbereich mit mindestens einer zweiten Seitenwand verbunden ist. Der zweite Sollknickstellenbereich kann eine oder mehrere Sollknickstellen umfassen, die jeweils eine geringere Dicke aufweisen als das zweite Deckelelement. Der Umzugsbehälter weist insbesondere ein zweites Deckelelement auf, wenn die Materialstärke des ersten Deckelelements gering ist, und dient zur weiteren Stabilisierung des Deckels beim Stapeln von mit Umzugsgut gefüllten Umzugsbehältern. Weiterhin ist die Bereitstellung eines zweiten Deckelelementes vorteilhaft, wenn der Umzugsbehälter aus recyceltem, thermoplastischem Kunststoff, insbesondere Polyethylen, hergestellt ist. Recycelter thermoplastischer Kunststoff ist meist spröder als unrecycelter thermoplastischer Kunststoff, daher ist eine weitere Stabilisierung des Deckels mittels eines zweiten Deckelelementes vorteilhaft. Vorteilhafterweise liegt das zweite Deckelelement, wenn es in Richtung zu der ersten Seitenwand ausgerichtet ist, an der ersten Seitenwand an, während sich das erste Deckelelement, wenn es in eine Richtung geklappt ist, die zu der zweiten Seitenwand hinweist, derart über das zweite Deckelelement erstreckt, das es auf ihm entlang seiner gesamten Fläche aufliegt. Auf diese Weise wird der Umzugsbehälter stabilisiert. Alternativ ist das erste Deckelelement derart ausgebildet, dass sein von der ersten Seitenwand entferntes Ende an das zweite Deckelelement angrenzt, wenn in Richtung zu der zweiten Seitenwand ausgerichtet ist. Dann ist das zweite Deckelelement derart ausgebildet, dass sein von der zweiten Seitenwand entferntes Ende an das erste Deckelelement angrenzt, wenn es in Richtung zu der ersten Seitenwand ausgerichtet ist. D. h., das erste und das zweite Deckelelement überdecken, wenn sie zueinander ausgerichtet sind, zusammen den Raum, der zwischen den von vom Boden entfernten Enden der ersten und der zweiten Seitenwand gebildet ist. Zur weiteren Stabilisierung des Deckels kann der Umzugsbehälter zudem weitere Deckelelemente aufweisen, die mit weiteren Seitenwänden über jeweils mindestens eine, aber auch zwei, oder mehr Sollknickstellen verbunden sind. Vorteilhafterweise weist der Umzugsbehälter vier Seitenwände auf, die jeweils ein Deckelelement aufweisen.

Vorteilhaft ist mindestens ein erstes Verschlussmittel an dem ersten Deckelelement einstückig ausgebildet, während mindestens ein zweites Verschlussmittel an der zweiten Seitenwand einstückig ausgebildet ist. Vorteilhaft sind das erste bzw. das zweite Verschlussmittel an mindestens einem Randbereich des ersten Deckelementes bzw. der zweiten Seitenwand angeordnet. Vorteilhaft ist das zweite Verschlussmittel zu dem ersten Verschlussmittel komplementär. Durch die Komplementarität der beiden Verschlussmittel kann ein Klickverschluss ausgebildet werden, der einfach zu handhaben und zugleich einen stabilen Verschluss bildet.

In einer vorteilhaften Ausführungsform ist mindestens ein erstes Verschlussmittel an dem ersten Deckelelement einstückig ausgebildet, während an dem zweiten Deckelelement mindestens ein zweites Verschlussmittel einstückig ausgebildet ist. Vorteilhaft ist das zweite Verschlussmittel zu dem ersten Verschlussmittel komplementär.

Alternativ oder zusätzlich ist das erste Verschlussmittel an dem Ende des Deckelelementes angeordnet, das dem Ende gegenüberliegt, an dem der erste Sollknickstellenbereich angeordnet ist. Vorteilhaft ist das zweite Verschlussmittel an dem Ende des zweiten Deckelelementes angeordnet ist, an dem der zweite Sollknickstellenbereich angeordnet ist. Alternativ oder zusätzlich sind das erste und das zweite Verschlussmittel an dem jeweiligen Deckelelement mittig angeordnet. Weiterhin können das erste Verschlussmittel und das zweite Verschlussmittel auch jeweils an dem Ende des jeweiligen Deckelelementes angeordnet sein, das dem Sollknickstellenbereich gegenüberliegt und gleichzeitig an dem Ende des jeweiligen Deckelelementes angeordnet sein, das an den Sollknickstellenbereich angrenzt. Durch diese doppelte Fixierung der Deckelelemente wird eine weitere Stabilität der Deckelelemente erreicht.

Alternativ oder zusätzlich ist das erste Verschlussmittel entlang mindestens einem Randbereich des ersten Deckelementes angeordnet, vorteilhaft an zweien, die winkelig zu dem ersten Sollknickstellenbereich verlaufen. Weiterhin ist das zweite Verschlussmittel an Randbereichen von Seitenwänden angeordnet, wobei die Seitenwände an die erste Seitenwand angrenzen. Alternativ oder zusätzlich ist das zweite Verschlussmittel an dem zweiten Deckelelement entlang von Randbereichen des zweiten Deckelementes angeordnet, die winkelig zu der zweiten Sollknickstelle verlaufen.

Vorzugsweise weist das erste Verschlussmittel mindestens einen Vorsprung auf, und weist das zweite Verschlussmittel mindestens eine Öffnung auf. Im Sinne der vorliegenden Erfindung wird unter einer Öffnung auch eine Vertiefung oder ein Durchgangsloch verstanden. Ein Vorsprung kann beispielsweise ein Zapfen sein. Die Öffnung ist vorteilhaft in ihrer Form an den Vorsprung angepasst, sodass das erste Verschlussmittel in dem zweiten Verschlussmittel einrasten und eine formschlüssige Verbindung eingehen kann. Der Vorsprung ist vorteilhaft senkrecht zu dem ersten Deckelelement ausgebildet. Weiterhin weist der Vorsprung vorteilhaft eine variierende Dicke auf, sodass eine Einkerbung in dem Vorsprung selber oder angrenzend zu dem Deckelelement gebildet ist, in die die Öffnung einrasten kann.

Alternativ oder zusätzlich ist das erste Verschlussmittel mindestens eine Lasche, die mindestens eine Öffnung, also etwa eine Vertiefung oder ein Durchgangsloch, aufweist. Die Lasche ist vorteilhaft flexibel und weist eine geringe Materialdicke auf. Vorteilhaft weist die Lasche angrenzend zu dem ersten Deckelelement eine Sollknickstelle auf. Das zweite Verschlussmittel weist dann vorzugsweise mindestens einen Vorsprung auf, der in seiner Form an die mindestens eine Öffnung angepasst ist und senkrecht zu dem zweiten Deckelelement oder zu der zweiten Seitenwand ausgerichtet ist. Hierdurch wird ein Einrasten und das Herbeiführen einer formschlüssigen Verbindung der beiden Verschlussmittel möglich, sodass sich die Deckelelemente nicht von alleine lösen können.

Alternativ oder zusätzlich ist das erste Verschlussmittel ein Durchgangsloch und das zweite Verschlussmittel ist ebenfalls ein Durchgangsloch. Der Umzugsbehälter wird dann mittels eines Schlosses, eines Siegels oder einer Plombe verschlossen, die durch die Durchgangslöcher durchgeführt werden.

Als weitere Alternative oder Ergänzung ist das erste Verschlussmittel eine Lasche, die eine Sollknickstelle angrenzend zu dem ersten Deckelelement sowie einen Vorsprung aufweist, während das zweite Verschlussmittel eine in der zweiten Seitenwand ausgebildete Öffnung, vorteilhaft ein Durchgangsloch, ist. Vorteilhaft ist der Vorsprung senkrecht zu der Lasche orientiert. Die Lasche wird zum Verschließen des Umzugsbehälters derart geklappt, dass der Vorsprung in die Öffnung eingeführt wird.

In einer vorteilhaften Ausführungsform der Erfindung weisen mindestens zwei gegenüberliegende Seitenwände jeweils einen Tragegriff auf. Dies ermöglicht einen leichteren Transport des Umzugsbehälters. Weiterhin kann der Umzugsbehälter an mindestens zwei sich gegenüberliegenden Seitenwänden mindestens eine Öffnung oder mindestens einen Vorsprung aufweisen, die geeignet sind, an einen Tragegriff angebracht zu werden. Vorteilhaft umfasst der Tragegriff einen Softtouch-Tragegriff.

Alternativ können mindestens zwei gegenüberliegende Seitenwände jeweils mindestens eine Öffnung aufweisen. Die Öffnung ist derart ausgestaltet, dass ein Mensch mit seinen Händen hinein- oder hindurchgreifen kann, um den Umzugsbehälter greifen zu können. Derartige Öffnungen erleichtern den Transport des Umzugsbehälters.

Vorteilhaft weist der Boden eine Länge auf, die geringer ist als die Länge des Deckels. Zudem weist der Boden vorteilhaft eine Breite auf, die geringer ist als die Breite des Deckels. Das heißt, der Umzugsbehälter weist eine trapezförmige Gestalt auf. Durch diese Gestalt können die Umzugsbehälter, wenn sie leer sind, ineinander gestapelt werden. Im offenen Zustand hängt das mindestens eine Deckelelement in Bezug auf die Seitenwände außen winkelig nach unten. Die Sollknickstellenbereiche ermöglichen ein Klappen bis ca. 270 Grad.

Vorteilhaft sind zwischen dem Boden und den Seitenwänden gebildete Kanten abgerundet. Dadurch wird der Tragekomfort des Umzugsbehälters erhöht, wenn der Umzugsbehälter auf den Rücken oder auf der Schulter getragen wird.

Vorteilhaft weist das mindestens eine erste Deckelelement einen erhöhten Randbereich auf. Wenn zwei geschlossene Umzugsbehälter übereinander gestapelt werden, wird durch den erhöhten Randbereich ein Herunterrutschen des oberen Umzugsbehälters verhindert. Vorteilhaft ist die Randbereichkontour an die Bodenkontour des Umzugsbehälters angepasst, sodass in dem ersten Deckelelement ein Sitz für den Boden des Umzugsbehälters gebildet ist.

Der erfindungsgemäße Umzugsbehälter ist derart gestaltet, dass er stabil ist, sodass schwere Gegenstände in ihm transportiert werden können, ohne dass er nach dem Transport Gebrauchsspuren, wie beispielsweise Ausbeulungen, Knicke oder Risse, aufweist. Da er aus thermoplastischem Kunststoff, insbesondere Polyethylen, hergestellt ist, kann er auch nicht bei Feuchtigkeit aufweichen.

### Kurzbeschreibung der Zeichnungen

Nachfolgend werden Ausführungsbeispiele eines erfindungsgemäßen Umzugsbehälters anhand der beigefügten schematischen Zeichnungen näher erläutert.
- Fig. 1: ist eine Draufsicht auf einen offenen Umzugsbehälter gemäß der vorliegenden Erfindung;
- Fig. 2: ist eine Seitenansicht des in Fig. 1 gezeigten Umzugsbehälters in geschlossenem Zustand;
- Fig. 3: ist eine Detailansicht des oberen Bereichs des in Fig. 2 gezeigten Umzugsbehälters;
- Fig. 4: ist eine Querschnittansicht weiteren eines erfindungsgemäßen Umzugsbehälters;
- Fig. 5: ist eine Detailansicht der Verschlussmittel des in Fig. 4 gezeigten Umzugsbehälters;
- Fig. 6: ist eine Draufsicht auf einen weiteren offenen Umzugsbehälter gemäß der vorliegenden Erfindung;
- Fig. 7: ist eine Querschnittansicht des in Figur 6 gezeigten Umzugsbehälters im geschlossenen Zustand;
- Fig. 8: ist eine Detailansicht der Verschlussmittel des in Fig. 7 gezeigten Umzugsbehälters;
- Fig. 9: ist eine Querschnittsansicht durch ein Paar gestapelter Umzugsbehälter; und
- Fig. 10: ist eine Detailansicht des oberen Bereichs der Fig. 9.

### Detaillierte Beschreibung des Ausführungsbeispiels

Fig.1 zeigt eine Draufsicht einer Ausführungsform eines erfindungsgemäßen Umzugsbehälters, bei dem alle nachstehenden Bestandteile einstückig ausgebildet sind. Der Umzugsbehälter 1 weist ein Kastenelement mit kurzen und langen Seiten und einen Deckel auf. Alternativ kann das Kastenelement im Unterschied zum Ausführungsbeispiel auch vier gleich lange Seiten aufweisen. Das Kastenelement umfasst einen Boden 3 sowie vier Seitenwände 5a, 5b, 5c und 5d. Der Deckel umfasst ein erstes Deckelelement 7a. Das erste Deckelelement 7a ist über einen ersten Sollknickstellenbereich mit der ersten Seitenwand 5a verbunden. Der erste Sollknickstellenbereich umfasst eine erste Sollknickstelle 9a, eine zweite Sollknickstelle 9b und eine dritte Sollknickstelle 9c und ermöglicht ein Klappen der ersten Deckelelementes 7a gegenüber der ersten Seitenwand 5a. Als erstes Verschlussmittel sind zwei Durchgangslöcher 13 an dem ersten Deckelelement 7a angeordnet. Als zweites Verschlussmittel sind die Durchgangslöcher 11 an der zweiten Seitenwand 5c angeordnet, die der ersten Seitenwand 5a gegenüberliegt.

In Fig. 1 ist der Umzugsbehälter 1 in offener Position gezeigt. Wenn der Umzugsbehälter 1 geschlossen werden soll, wird das erste Deckelelement 7a mittels der Sollknickstellen 9a, 9b, 9c derart geklappt, dass es sich winkelig zu der ersten Seitenwand 5a und in Richtung zu der zweiten Seitenwand 5c erstreckt und auf dem oberen Ende der zweiten Seitenwand 5c aufliegt. Zum Verschließen des Umzugsbehälters 1 wird durch die Durchgangslöcher 11 und 13 ein geöffnetes Kunststoffstück 15 geführt, das nach dem Durchführen durch die Durchgangslöcher 11, 13, durch beispielsweise Zusammenpressen, geschlossen wird. Dadurch wird ein Öffnen des Umzugsbehälters 1 verhindert, auch wenn auf ihn ein Druck durch einen über den verschlossenen Umzugsbehälter 1 gestapelten weiteren Umzugsbehälter 1 ausgeübt wird.

Fig. 2 zeigt eine Seitenansicht des geschlossenen Umzugsbehälters 1, der in Fig. 1 in Draufsicht in offener Position gezeigt ist. In Fig. 2 ist der Umzugsbehälter 1 mit dem Boden 3, der ersten Seitenwand 5a, der zweiten Seitenwand 5c, der vierten Seitenwand 5d, dem ersten Deckelelement 7a und dem Kunststoffstück 15 (das kein Bestandteil des erfindungsgemäßen Umzugsbehälters ist) gezeigt, die weiteren Elemente sind nicht sichtbar. Von dem Boden 3 ausgehend erstrecken sich die erste Seitenwand 5a, die zweite Seitenwand 5c und die dritte Seitenwand 5d in einem Winkel von 25° in Bezug auf die Oberflächennormale des Bodens. An dem dem Boden 3 gegenüberliegenden Ende der ersten Seitenwand 5a ist das erste Deckelelement 7a angeordnet. Das erste Deckelelement 7a ist mit der ersten Seitenwand 5a mittels der ersten, zweiten und dritten Sollknickstelle 9a, 9b und 9c verbunden, die an dem ersten Deckelelement 7a angeordnet sind. Bei dem geschlossenen Umzugsbehälter 1 ist das erste Deckelelement 7a in Bezug auf die erste Seitenwand 5a derart abgewinkelt, dass auf der ersten Seitenwand 5c aufliegt. Durch die winklige Ausrichtung der Seitenwände 5a, 5b, 5c und 5d wird gewährleistet, dass der Boden 3 eine geringere Breite und Länge aufweist als die erste Deckelelement 7a.

Fig. 3 ist eine Detailansicht des oberen Bereichs des in Fig. 2 gezeigten Umzugsbehälters. In Fig. 3 ist die erste Seitenwand 5a und das erste Deckelement 7a mit der ersten Sollknickstelle 9a, einer zweiten Sollknickstelle 9b und einer dritten Sollknickstelle 9c gezeigt. Das erste Deckelelement 7a ist in Richtung zu der zweiten Seitenwand 5c geklappt. An dem ersten Deckelelement 7a ist ein Durchgangsloch 13 angeordnet, während an der zweiten Seitenwand 5c ein Durchgangsloch 11 angeordnet ist. Durch die Löcher ist ein Kunststoffstück 15 geführt, deren Enden an der Stelle 17 derart fest zusammengedrückt sind, dass eine geschlossene Einheit gebildet ist.

Fig. 4 zeigt eine Querschnittansicht eines weiteren erfindungsgemäßen Umzugsbehälters 41. Der Umzugsbehälter 41 weist ein Kastenelement mit einem Boden 43 und Seitenwände 45 auf, die sich winkelig zu dem Boden erstrecken und von denen die erste Seitenwand 45a und die zweite Seitenwand 45c gezeigt sind. Weiterhin umfasst der Umzugsbehälter 41 als Deckel einander gegenüberliegende erste und zweite Deckelelemente 47a bzw. 47c, die an dem vom Boden entfernten Ende der ersten Seitenwand 45a bzw. der zweiten Seitenwand 45c angeordnet sind. Das erste Deckelelement 47a bzw. das zweite Deckelelement 47c ist mit der ersten Seitenwand 45a bzw. der zweiten Seitenwand 45c über eine erste Sollknickstelle 49a als erster Sollknickstellenbereich bzw. eine zweite Sollknickstelle 49c als zweiten Sollknickstellenbereich verbunden. Der Umzugsbehälter 41 ist in einem geschlossenen Zustand gezeigt, d.h., das erste Deckelelement 47a bzw. das zweite Deckelelement 47c ist durch die erste Sollknickstelle 49a bzw. die zweite Sollknickstelle 49c derart geklappt, dass es winkelig zu der ersten Seitenwand 45a bzw. der zweiten Seitenwand 45c ist. Weiterhin liegt das zweite Deckelelement 47c an der ersten Seitenwand 45a an, an der das erste Deckelelement 47a angeordnet ist, während das erste Deckelelement 47a sich über das zweite Deckelelement 47c erstreckt und auf ihm aufliegt. Als erstes Verschlussmittel weist das erste Deckelelement 47a eine Lasche 4113 mit einem Loch 411 auf, während die zweite Seitenwand 45c als zweites Verschlussmittel einen Zapfen 413 aufweist. Das Loch 411 kann derart um den Zapfen 413 angeordnet werden, dass sie ihn umschließt.

Fig. 5 ist eine Detailansicht der Verschlussmittel des in Fig. 4 gezeigten Umzugsbehälters . In Fig. 5 ist die die zweite Seitenwand 45c gezeigt, die mit dem zweiten Deckelelement 47c über die zweite Sollknickstelle 49c verbunden ist. An der zweiten Seitenwand 45c ist das zweite Deckelelement 47c derart angeordnet, dass es winkelig zu der zweiten Seitenwand 45c ausgerichtet ist. An der zweiten Seitenwand 45c ist in Nähe zu der zweiten Sollknickstelle 49c der Zapfen 413 als zweites Verschlussmittel angeordnet. Weiterhin das erste Deckelement 47a gezeigt, das sich über das zweite Deckelelement 47c erstreckt. An dem ersten Deckelelement 47a ist eine Lasche 4113 mit einem Loch 411 einstückig ausgebildet und mit dem ersten Deckelelement 47a über die dritte Sollknickstelle 449 verbunden. Wenn der Umzugsbehälter verschlossen ist, wie in Fig. 5 gezeigt, ist die Lasche 4413 mittels der Sollknickstelle 449 nahezu senkrecht zu dem ersten Deckelelement 45a geklappt, sodass das Loch 411 den Zapfen 413 umschließt, der an der zweiten Seitenwand 45c angeordnet ist.

Fig. 6 zeigt eine Draufsicht einer Ausführungsform eines erfindungsgemäßen Umzugsbehälters. Der Umzugsbehälter 61 weist ein Kastenelement mit kurzen und langen Seiten und einen Deckel auf. Das Kastenelement umfasst einen Boden 63 sowie vier Seitenwände 65a, 65b, 65c und 65d. Der Deckel umfasst vier Deckelelemente 67a, 67b, 67c und 67d. Das erste Deckelelement 67a und das zweite Deckelelement 67c befinden sich an den langen Seiten des Umzugsbehälters 61. Sie sind mittels einer ersten Sollknickstelle 69a, die einen ersten Sollknickstellenbereich bildet, bzw. einer zweiten Sollknickstelle 69c, die einen zweiten Sollknickstellenbereich bildet, mit der ersten Seitenwand 65a bzw. der zweiten Seitenwand 65c verbunden. Das dritte Deckelelement 67b und das vierte Deckelelement 67d befinden sich an den kurzen Seiten des Umzugsbehälters 61. Sie sind mittels einer dritten Sollknickstelle 69b, die einen dritten Sollknickstellenbereich bildet, bzw. einer vierten Sollknickstelle 69d, die einen vierten Sollknickstellenbereich bildet, mit der dritten Seitenwand 65b bzw. der vierten Seitenwand 65c verbunden. An dem ersten Deckelelement 67a und der zweiten Seitenwand 65c sind Verschlussmittel angeordnet. Das erste Verschlussmittel an dem ersten Deckelelement 67a ist eine einstückig mit dem ersten Deckelelement ausgebildete Lasche 613. Sie ist über mindestens eine Sollknickstelle 6639 mit dem ersten Deckelelement 67a verbunden. Weiterhin weist die Lasche 613 einen Vorsprung 6613 auf, der senkrecht zu der Lasche 613 vorsteht. Das Verschlussmittel an der zweiten Seitenwand 67c ist ein Durchgangsloch 611, dessen Form derart an den Vorsprung 6613 der Lasche 613 angepasst ist, dass eine formschlüssige Verbindung möglich ist. Das Loch 611 und der Vorsprung 6613 können ineinander derart einrasten, dass bei einem verschlossenen Umzugsbehälter 61 ein stabiler, formschlüssiger Klickverschluss erhalten wird, der sich nicht von alleine Öffnen kann, auch wenn auf ihn ein Druck durch einen über den verschlossenen Umzugsbehälter 61 gestapelten weiteren Umzugsbehälter 61 ausgeübt wird. Die Lasche 613 dient zur Betätigung des Verschlussmechanismus aus dem Vorsprung 6613 und dem Durchgangsloch 611, sodass dieser mittels eines leichten Handgriffes geöffnet oder geschlossen werden kann. Die Verschlussweise ist später mit Bezug auf Figur 8 detailliert erläutert.

In Fig. 6 ist der Umzugsbehälter 61 in offener Position gezeigt. Wenn der Umzugsbehälter 61 geschlossen werden soll, werden zuerst das dritte Deckelelement 67b bzw. das vierte Deckelelement 67d derart geklappt, dass es zu dem Innenraum des Umzugsbehälters 61 gerichtet und in einer Position ist, die winkelig, vorteilhaft nahezu senkrecht, zu den dritten und vierten Seitenwänden 65b und 65d ist. Anschließend wird das zweite Deckelelement 67c über die Deckelelemente 67b und 67d derart geklappt, dass es über ihnen liegt und sich zu der gegenüberliegenden ersten Seitenwand 65a erstreckt. Anschließend wird das erste Deckelelement 67a derart geklappt, dass es sich über das zweite Deckelelement 67c erstreckt, und derart, dass der Vorsprung 6613 in das Durchgangsloch 11 der zweiten Seitenwand 65c eingeführt ist.

Fig. 7 zeigt eine Querschnittansicht des geschlossenen Umzugsbehälters 61, der in Fig. 61 in Draufsicht in offener Position gezeigt ist. In Fig. 7 ist der Umzugsbehälter 61 mit dem Boden 63, der ersten Seitenwand 65a, der zweiten Seitenwand 65c, dem ersten Deckelelement 67a, dem zweiten Deckelelement 67c, der ersten Sollknickstelle 69a und der zweiten Sollknickstelle 69c sowie die Verschlussmittel 611, 613 und 6613 gezeigt, die weiteren Elemente sind nicht sichtbar. Von dem Boden 663 ausgehend erstrecken sich die erste Seitenwand 65a, die zweite Seitenwand 65c und die dritte Seitenwand 65d in einem Winkel von 25° in Bezug auf die Oberflächennormale des Bodens. An dem vom Boden 63 entfernten Ende der ersten bzw. zweiten Seitenwand 65a bzw. 65c ist das erste bzw. zweite Deckelelement 67a bzw. 67c angeordnet. Das erste bzw. zweite Deckelelement 67a bzw. 67c ist mit der ersten Seitenwand 65a bzw. der zweiten Seitenwand 65c mittels der ersten bzw. zweiten Sollknickstelle 69a bzw. 69c verbunden. Bei dem geschlossenen Umzugsbehälter 61 ist das zweite Deckelelement 67c in Bezug auf die zweite Seitenwand 65c derart geklappt, dass sie an der ersten Seitenwand 65a anliegt. Das erste Deckelelement 67a erstreckt sich über dem zweiten Deckelement 67c. Durch die winklige Ausrichtung der Seitenwände 65a, 65b, 65c und 65d wird gewährleistet, dass der Boden 63 eine geringere Breite und Länge aufweist als die erste bzw. zweite Deckelelement 67a bzw. 67c. Das erste Deckelelement 67a weist als Verschlussmittel die Lasche 613 und einen Vorsprung 6613 auf, während die zweite Seitenwand 65c als Verschlussmittel ein Durchgangsloch 611 aufweist. Der Vorsprung 6613 ist derart in das Durchgangsloch 611 eingeführt, dass sie sich nicht von alleine lösen können.

Fig. 8 ist eine vergrößerte Darstellung des Verschlussmittelbereiches der Fig. 7. In Fig. 8 ist die zweite Seitenwand 65c und das zweite Deckelelement 67c gezeigt, die über die zweite Sollknickstelle 69c verbunden sind. Das erste Deckelelement 67a erstreckt sich über dem zweiten Deckelelement 67c. An dem ersten Deckelelement 67a ist die Lasche 613 angeordnet, die mittels der Sollknickstelle 6139 in Bezug zu dem ersten Deckelelement 67a klappbar ist. Die Lasche 613 weist den Vorsprung 6613 auf, der senkrecht zu der Lasche 613 ausgerichtet ist. Der Vorsprung 6613 ist in das Durchgangsloch 611 eingeführt, welches in der zweiten Seitenwand 67c ausgebildet ist, sodass der Umzugsbehälter 61 verschlossen ist.

Fig. 9 ist eine Querschnittsansicht, die zwei gestapelte Umzugsbehälter 91 bzw. 991 zeigt, wobei nur sichtbare Elemente gezeigt sind. Die Umzugsbehälter 91 weist einen Boden 93 und vier sich winkelig dazu erstreckende Seitenwände als Kastenelement auf, von denen die drei Seitenwände 95a, 95b und 95c gezeigt sind, und die vierte Seitenwand nicht gezeigt ist. Der Deckel des Umzugsbehälters umfasst ein erstes Deckelelement 97a und ein zweites Deckelelement 97c. Der Umzugsbehälter 991 weist ein Kastenelement und einen Deckel auf, wobei das Kastenelement Boden und Seitenwände umfasst, während der Deckel zwei Deckelemente 997a und 997c umfasst. Der Boden des Umzugsbehälters 991 ist nicht gezeigt. Der Umzugsbehälter 991 weist drei gezeigte Seitenwände 995a, 995b und 995c auf, die vierte Seitenwand des Umzugsbehälters 991 ist nicht gezeigt.

Der Umzugsbehälter 91 befindet sich in einem offenen Zustand. Der Umzugsbehälter 91 weist an dem zu dem Boden 91 gegenüberliegenden Ende der ersten Seitenwand 95a ein erstes Deckelelement 97a auf. Weiterhin ist an der zweiten Seitenwand 95c ein zweites Deckelement 97 angeordnet. Das erste Deckelelement 97a bzw. das zweite Deckelelement 97c umfasst eine erste Sollknickstelle 99a bzw. 99c, mittels der es winkelig, nahezu senkrecht, in Bezug auf die erste Seitenwand 99a bzw. die zweite Seitenwand 99c geklappt ist. Die Seitenwände 95a, 95b und 95c erstrecken sich in einem Winkel von > 0° in Bezug auf die Oberflächennormale des Bodens von dem Boden 93 weg.

Der Umzugsbehälter 991 weist an einem dem Boden 993 gegenüberliegenden Ende einer ersten Seitenwand 995a ein erstes Deckelelement 997a und an einem dem Boden 993 gegenüberliegenden Ende einer zweiten, der ersten Seitenwand 995a gegenüberliegenden Seitenwand 995c ein zweites Deckelelement 997c auf. Das erste Deckelelement 997a bzw. das zweite Deckelelement 997c ist über eine erste Sollknickstelle 999a als ersten Sollknickstellenbereich bzw. eine zweite Sollknickstelle 999c als zweiten Sollknickstellenbereich mit der ersten Seitenwand 995a bzw. der zweiten Seitenwand 995c verbunden. Das erste Deckelelement 995a und das zweite Deckelelement 995c sind derart ausgebildet, dass sie jeweils eine Hälfte des Deckels bilden. Der Umzugsbehälter 991 befindet sich in einem verschlossenen Zustand, sodass das erste Deckelelement 997a nahezu senkrecht zu der ersten Seitenwand 995a angeordnet ist, während das zweite Deckelelement 997c nahezu senkrecht zu der zweiten Seitenwand 995c angeordnet ist. Das Ende des zweiten Deckelelementes 997c, das dem Ende des Deckelelementes 997c, das an die Seitenwand 995c grenzt, gegenüberliegt, grenzt an das Ende des ersten Deckelelementes 997a an, das dem Ende des ersten Deckelelementes 997a gegenüberliegt, das an die erste Seitenwand 995a angrenzt. Zusammen weisen das erste Deckelelement 997a und das zweite Deckelelement 997c eine Länge und eine Breite auf, die größer sind als die Länge und die Breite des Bodens 993. An dem ersten Deckelelement 997a und an dem zweiten Deckelement 997c sind jeweils zwei erste Laschen 9913 als ein erstes Verschlussmittel angeordnet, die jeweils einen weiteren Vorsprung (nicht gezeigt) aufweisen, der senkrecht zu dem ersten Vorsprung 9913 ist und in Löcher (nicht gezeigt) eingeführt werden kann, die sich in der dritten Seitenwand 995b befinden.

Wie aus der Fig. 9 ersichtlich ist, können die Umzugsbehälter 91 und 991 aufgrund der unterschiedlichen Bodenbreite in Bezug auf die Breite des Deckelbereiches leicht ineinander gestapelt werden, sodass sie raumsparend gelagert werden können.

Fig. 10 ist eine vergrößerte Darstellung des Deckelbereichs der Fig. 9. In Fig. 10 sind die erste Seitenwand 995a, die zweite Seitenwand 995c und die dritte Seitenwand 995b gezeigt. Die erste Seitenwand 995a ist mit dem ersten Deckelelement 997a einstückig verbunden, welches die erste Sollknickstelle 999a angrenzend zur ersten Seitenwand 995a aufweist, mittels der es gegenüber der ersten Seitenwand 995a winkelig geklappt. Die zweite Seitenwand 995c ist mit dem zweiten Deckelelement 995c einstückig über die zweite Sollknickstelle 999c verbunden. Die vier an dem ersten Deckelelement 997a und dem zweiten Deckelelement 997c einstückig ausgebildeten Laschen 9913 sind mittels der zwischen dem jeweiligen Vorsprung 9913 und dem ersten Deckelelement 997a bzw. dem zweiten Deckelelement 997c liegenden Sollknickstelle 9999 parallel zu der dritten Seitenwand 995b geklappt, die zwischen der ersten Seitenwand 995a und der zweiten Seitenwand 995c angeordnet ist. Die jeweilige Lasche 9913 weist jeweils einen weiteren Vorsprung (nicht gezeigt auf), der senkrecht zu ihm ausgebildet ist und jeweils eins der in der dritten Seitenwand 995b ausgebildete Löcher (nicht gezeigt) eingeführt ist. Das erste Deckelelement 997a und das dritte Deckelelement 997c weisen jeweils einen ersten Randbereich 994a bzw. einen zweiten Randbereich 994c auf, der gegenüber dem ersten Bereich 996a bzw. dem zweiten Bereich 996c erhöht ist.

Abschließend sei angemerkt, dass sämtlichen Merkmalen, die in den Anmeldungsunterlagen und insbesondere in den abhängigen Ansprüchen genannt sind, trotz dem vorgenommenen formalen Rückbezug auf einen oder mehrere bestimmte Ansprüche, auch einzeln oder in beliebiger Kombination eigenständiger Schutz zukommen soll.

### Bezugszeichenliste

- 1: Umzugsbehälter
- 3: Boden
- 5a: erste Seitenwand
- 5b: zweite Seitenwand
- 5c: dritte Seitenwand
- 5d: vierte Seitenwand
- 7a: erstes Deckelelement
- 9a: erste Sollknickstelle
- 9b: zweite Sollknickstelle
- 9c: dritte Sollknickstelle
- 11: Durchganglöcher
- 13: Durchgangslöcher
- 15: Kunststoffstück
- 17: Verschlussstelle
- 41: Umzugsbehälter
- 43: Boden
- 45a: erste Seitenwand
- 45c: zweite Seitenwand
- 47a: erstes Deckelelement
- 47c: zweites Deckelelement
- 49a: erste Sollknickstelle
- 49c: zweite Sollknickstelle
- 411: Loch
- 413: Zapfen
- 449: dritte Sollknickstelle
- 4413: Lasche
- 61: Umzugsbehälter
- 63: Boden
- 65a: erste Seitenwand
- 65b: zweite Seitenwand
- 65c: dritte Seitenwand
- 65d: vierte Seitenwand
- 67a: erstes Deckelelement
- 67b: zweites Deckelelement
- 67c: drittes Deckelelement
- 67d: viertes Deckelelement
- 69a: erste Sollknickstelle
- 69b: zweite Sollknickstelle
- 69c: dritte Sollknickstelle
- 69d: vierte Sollknickstelle
- 611: Durchgangsloch
- 613: Lasche
- 6613: Vorsprung
- 91: Umzugsbehälter
- 93: Boden
- 95a: erste Seitenwand
- 95b: dritte Seitenwand
- 95c: zweite Seitenwand
- 97a: erstes Deckelelement
- 97c: zweites Deckelelement
- 99a: erste Sollknickstelle
- 99c: zweite Sollknickstelle
- 991: Umzugsbehälter
- 994a: erster Randbereich
- 994c: zweiter Randbereich
- 995a: erste Seitenwand
- 995b: dritte Seitenwand
- 995c: zweite Seitenwand
- 996a: erster Bereich
- 996c: zweiter Bereich
- 997a: erstes Deckelelement
- 997c: zweites Deckelelement
- 999a: erste Sollknickstelle
- 999c: zweite Sollknickstelle
- 9913: Lasche
- 9999: Sollknickstelle

## Patentansprüche

1. Umzugsbehälter (1, 41, 61, 91, 991), der einstückig ausgebildet ist und aus thermoplastischem Kunststoff besteht, und ein Kastenelement und einen Deckel aufweist,
wobei das Kastenelement einen Boden (3, 43, 63, 93) und mindestens drei Seitenwände (5a, 5b, 5c, 5d, 45a, 45b, 45c, 65, 95a, 95b, 95c, 995a, 995b, 995c) umfasst, die zu dem Boden (3, 43, 63, 93) winkelig angeordnet sind, und
wobei der Deckel mindestens ein erstes Deckelelement (7a, 47a, 67a, 97a, 997a) aufweist, das über mindestens einen ersten Sollknickstellenbereich (9a, 49a, 69a, 99a, 999a) mit mindestens einer ersten Seitenwand (5a, 45a, 65a, 95a, 995a) verbunden ist und gegenüber der ersten Seitenwand (5a, 45a, 65a, 95a, 995a) durch den mindestens einen ersten Sollknickstellenbereich (9a, 49a, 69a, 99a, 999a) klappbar ist.

2. Umzugsbehälter gemäß Anspruch 1, **dadurch gekennzeichnet, dass** der erste Sollknickstellenbereich mindestens drei erste Sollknickstellen (9a, 9b, 9c) aufweist.

3. Umzugsbehälter gemäß Anspruch 1 oder 2, **dadurch gekennzeichnet, dass** der erste Sollknickstellenbereich (9a, 9b, 9c, 49a, 69a, 99a, 999a) mindestens eine erste Sollknickstelle aufweist, die eine geringere Dicke aufweist als die Dicke des ersten Deckelelements (7a, 47a, 67a, 97a, 997a).

4. Umzugsbehälter gemäß einem der Ansprüche 1 bis 3, **dadurch gekennzeichnet, dass** der Deckel weiterhin mindestens ein zweites Deckelelement (7c, 47c, 67c, 97c, 997c) umfasst, das über mindestens einen zweiten Sollknickstellenbereich (9c, 49c, 69c, 99c, 999c) mit mindestens einer zweiten Seitenwand (5c, 45c, 65c, 95c, 995c) verbunden ist und gegenüber der mindestens einen zweiten Seitenwand (5c, 45c, 65c, 95c, 995c) durch den mindestens einen zweiten Sollknickstellenbereich (9c, 49c, 69c, 99c, 999c) klappbar ist.

5. Umzugsbehälter gemäß einem der vorstehenden Ansprüche 1 bis 4, **dadurch gekennzeichnet, dass** an dem ersten Deckelelement (67a) mindestens ein erstes Verschlussmittel (613) ausgebildet ist, und an dem zweiten Deckelelement (67c) oder an einer Seitenwand mindestens ein zweites Verschlussmittel ausgebildet ist.

6. Umzugsbehälter gemäß einem der vorstehenden Ansprüche 1 bis 5, **dadurch gekennzeichnet, dass** das erste Verschlussmittel (13, 4413, 613, 9913) an mindestens einem Randbereich des ersten Deckelelementes (7a, 47a, 67a, 997a) angeordnet ist.

7. Umzugsbehälter gemäß einem der vorstehenden Ansprüche 1 bis 6, **dadurch gekennzeichnet, dass** das erste Verschlussmittel mindestens einen Vorsprung (6613) oder mindestens eine Öffnung (13, 411) aufweist, und zweite das Verschlussmittel mindestens eine Öffnung (11, 611) oder mindestens einen Vorsprung (413) aufweist.

8. Umzugsbehälter gemäß einem der vorstehenden Ansprüche 1 bis 7, **dadurch gekennzeichnet, dass** mindestens zwei gegenüberliegende Seitenwände jeweils mindestens einen Tragegriff oder eine Öffnung aufweisen.

9. Umzugsbehälter gemäß einem der vorstehenden Ansprüche 1 bis 8, **dadurch gekennzeichnet, dass** der Boden eine Länge und Breite aufweist, die geringer sind als die Länge und Breite des Deckels.

10. Umzugsbehälter gemäß einem der vorstehenden Ansprüche 1 bis 9, **dadurch gekennzeichnet, dass** zwischen dem Boden und den Seitenwände gebildete Kanten abgerundet sind.

11. Umzugsbehälter gemäß einem der vorstehenden Ansprüche 1 bis 10, **dadurch gekennzeichnet, dass** das mindestens eine erste Deckelelement (999a) mindestens einen erhöhten Randbereich (994a) aufweist.
